# EUROPÄISCHE PATENTSCHRIFT

(11) **EP 2 435 776 B1**
(45) Veröffentlichungstag und Bekanntmachung des Hinweises auf die Patenterteilung: **03.07.2019**
(21) Anmeldenummer: 10721918.0
(22) Anmeldetag: 21.05.2010
(51) Int. Cl.: F28D 9/00, F28F 9/02, F28D 1/053

(54) **PLATTENKÜHLER FÜR FLÜSSIGKEITEN**
PLATE COOLER FOR LIQUIDS
REFROIDISSEUR À PLAQUES POUR LIQUIDES

(30) Priorität: 28.05.2009 AT 8342009
(43) Veröffentlichungstag der Anmeldung: 04.04.2012
(73) Patentinhaber: ALPVER Vermögens- und Liegen- schaftsverwaltungs GmbH, 1190 Wien (AT); Euler-Rolle, Thomas, 1030 Wien (AT)
(72) Erfinder: PUSTELNIK, Philipp, 1190 Wien (AT)
(74) Vertreter: Fox, Tobias
(86) Internationale Anmeldenummer: PCT/AT2010/000181
(87) Internationale Veröffentlichungsnummer: WO 2010/135753

(56) Entgegenhaltungen:
- EP-A2- 2 037 203
- DE-U1- 9 102 781
- FR-A1- 2 807 153
- US-A1- 2006 081 363
- US-B1- 6 293 011

## Beschreibung

Die Erfindung betrifft einen Verteiler- bzw. Sammelkasten für einen von oben nach unten von einer Flüssigkeit durchströmten Plattenkühler, wobei der Kasten an den Enden eines parallelepipedischen Pakets aus beabstandeten Plattenkörpern des Kühlers befestigbar ist, welche vertikale Flüssigkeitskanäle und dazwischen angeordnete Luftkanäle einschließen und wobei der Kasten (als hohles, beiderends abgeschlossenes Strangpreßprofil aus Aluminium mit einem horizontalen Flüssigkeitskanal sowie mit mindestens einer Öffnung ausgebildet ist, die zu einer wegführenden Zuleitung bzw. zu einer wegführenden Ableitung führt und der Kasten nach außen offene, im Querschnitt T-förmige Führungsnuten zum Anbringen von Kühleranschlußelementen aufweist. Die Erfindung betrifft ferner einen Plattenkühler für Flüssigkeiten, insbesondere Hydrauliköl, mit einem parallelepipedischen Paket aus beabstandeten Plattenkörpern, welche vertikale Flüssigkeitskanäle und dazwischen angeordnete Luftkanäle einschließen und endseitig mit einem an ihrer oberen Begrenzung angeordneten Verteilerkasten und einem an ihrer unteren Begrenzung angeordneten Sammelkasten in Verbindung stehen, wobei der Verteilerkasten mit mindestens einer wegführenden Zuleitung und der Sammelkasten mit mindestens einer wegführenden Ableitung verbindbar ist.

Bei derartigen Kühlern werden Anschlussaggregate, wie Bypassleitungen, Anschlussleitungen od.dgl. am Kühler mit Hilfe unterschiedlich gestalteter Montageelemente befestigt, was den Herstellungsaufwand für den Kühler erhöht und die Montage des Kühlers erschwert. Eine mit einem temperaturabhängigen Ventil ausgestattete Bypassleitung zwischen dem Verteilerkasten und dem Sammelkasten ist z.B. im Kaltzustand der Strömung zweckmäßig, um die für den Betrieb erwünschte Temperatur der Flüssigkeit schneller zu erreichen.

Es ist bekannt, bei den eingangs erwähnten Kühlern die Plattenkörper als plattenförmige Strangpressprofile mit einem Hohlquerschnitt und aus Aluminium auszubilden. Die Strangpressprofile werden hierbei endseitig in Öffnungen des Verteilerkastens und des Sammelkastens eingelötet, was zwar ein ökonomisches Fertigungsverfahren darstellt, jedoch ein aufwendiges Löten unter Schutzgas (CAB) nötig macht.

Nach einem weiteren unveröffentlichten Vorschlag sind auch der Verteilerkasten und der Sammelkasten als hohle Strangpressprofile mit einem horizontalen Flüssigkeitskanal ausgebildet, wobei die Strangpressprofile seitlich Führungsnuten und an der den Plattenkörpern zugewandten Seite Aufnahmeschlitze für die ebenso als Strangpressprofile ausgebildeten Plattenkörper aufweist. Damit ist die Herstellung vereinfacht. Die seitlichen Führungsnuten sind als nach außen offene, im Querschnitt T-förmige Nuten ausgebildet, die über die gesamte Länge des Verteiler- bzw. Sammelkastens durchlaufen und dienen der Befestigung von zu montierenden Anschlussaggregaten, wie Zu- und Ableitungen, die an notwendig zur Seite hin weisenden Öffnungen des horizontalen Flüssigkeitskanals anschließen. Diese Anordnung der Öffnungen macht eine seitlich ausladende Anordnung der Anschlussaggregate notwendig, die seitlich oftmals nicht vorhandenen Platz benötigt. Außerdem können nicht alle notwendigen Anschlusseinrichtungen, wie solche für Bypassleitungen oder für zur Befestigung des Kühlers dienende Füße auf diese Weise an den Kühler angeschlossen werden, und es sind hierfür andersartige Montage- und Befestigungsmittel erforderlich.

Die US 2006/081363 A1 zeigt einen Ölkühler mit eingangsseitigen und ausgangsseitigen Sammelkästen, die außen über ihre gesamte Länge Kühlrippen von T-förmigem Querschnitt aufweisen. Im Bereich der Anschlüsse sind die Kühlrippen zu entfernen; anderswo können sie punktuell als Nuten für Befestigungswinkel verwendet werden. Darüber hinaus zeigt das Dokument alle Merkmale des Oberbegriffs von Anspruch 1.

Die US 6,293,011 lehrt einen Ölkühler mit eingangsseitigen und ausgangsseitigen Sammelkästen, die jeweils zwei durchgehende Vorsprünge aufweisen, die an einen Flüssigkeitsanschluß nach Festlegung seiner Position an einem der Sammelkästen zur besseren Befestigung angepreßt werden können.

Die DE 91 02 781 U1 offenbart eine Hohlschiene zum Leiten von Flüssigkeiten, bei welcher in Längsrichtung verlaufende Flansche Andockpositionen für verschiedene mechanische Elemente, wie beispielsweise Verbinder oder Flüssigkeitsanschlüsse, bilden.

Die Erfindung zielt darauf ab, die Herstellung des Kühlers ausgehend von demjenigen nach dem unveröffentlichten Vorschlag weiter zu vereinfachen, weiterhin platzsparend zu gestalten und an dem Plattenkühler für verschiedene Anschlusselemente einheitliche Montage- und Befestigungsmittel bereitzustellen.

Dies wird bei dem eingangs genannten Verteiler- bzw. Sammelkasten dadurch erreicht, daß an der Öffnung wahlweise je eines von verschiedenen Anschlußelementen in Form einer Verschlußplatte oder eines Adapterstückes mit einer mit der horizontalen Öffnung fluchtenden horizontalen Öffnung und einer Anschlußöffnung für die wegführende Zuleitung bzw. Ableitung angeschlossen ist, wobei die Verschlußplatte oder das Adapterstück mittels Schrauben an dem Kasten befestigt ist, die von oben bzw. unten in den Führungsnuten angeordnete Schraubenmuttern eingreifen.

Gegenstand einer Ausgestaltung der Erfindung ist ferner ein Plattenkühler für Flüssigkeiten, insbesondere Hydrauliköl, mit einem parallelepipedischen Paket aus beabstandeten Plattenkörpern, welche vertikale Flüssigkeitskanäle und dazwischen angeordnete Luftkanäle einschließen, wobei die Flüssigkeitskanäle endseitig mit einem an ihrer oberen Begrenzung angeordneten erfindungsgemäßen Verteilerkasten und einem an ihrer unteren Begrenzung angeordneten erfindungsgemäßen Sammelkasten in Verbindung stehen.

Die Führungsnuten laufen zweckmäßig über die gesamte Länge des jeweiligen Kastens durch. Überdies sind die Führungsnuten vorzugsweise an der Ober- bzw. Unterseite der Kästen an deren Rändern angeordnet, wobei das Adapterstück bzw. die Verschlussplatte mittels Schrauben befestigbar ist, die von oben bzw. unten in Schraubenmuttern eingreifen, die in den Führungsnuten angeordnet sind. Das Adapterstück und die Verschlussplatte weisen zweckmäßig senkrechte Bohrungen für die Befestigungsschrauben auf.

Vorteilhaft sind wahlweise verschiedene Adapterstücke mit verschiedenen, in die gewünschte Richtung weisenden Anschlussöffnungen einsetzbar. Damit sind Anschlüsse von in verschiedene Richtungen weisenden Leitungen einfach möglich.

Die Plattenkörper sind vorteilhaft als Strangpressprofile aus Aluminium ausgebildet.

Der Verteilerkasten und der Sammelkasten sind zweckmäßig spiegelgleich ausgebildet und fluchten beiderends seitlich mit dem Paket der Plattenkörper.

Die Adapterstücke sind vorteilhaft ebenfalls als Strangpressprofile aus Aluminium ausgebildet und weisen einen vertikalen Flüssigkeitskanal auf, der an die horizontale Öffnung des jeweiligen Kastens anschließt, sowie einen an den vertikalen Flüssigkeitskanal anschließenden horizontalen Flüssigkeitskanal, der an die, vorzugsweise vertikale, Anschlussöffnung des Adapterstückes für eine wegführende Leitung anschließt.

Die Adapterstücke können seitlich nach außen offene, im Querschnitt T-förmige Nuten zum Anbringen weiterer Anschlusselemente für die wegführenden Leitungen oder Rohre aufweisen.

An den Führungsnuten des Sammlerkastens können weitere Anschlusselemente in Form von der Befestigung des Kühlers dienenden Füßen befestigbar sein.

Der Verteilerkasten und der Sammelkasten können zur Vergrößerung des Wärmeüberganges an ihrer Oberfläche als Rippenkörper ausgebildet sein und Aufnahmeschlitze für die oberen bzw. unteren Ränder der Plattenkörper aufweisen, welche die flüssigkeitsdichte Verbindung zwischen den Kästen und den Plattenkörpern, z.B. mittels eines Niedrigtemperatur-Klebeverfahrens (< 300°C), vereinfachen.

Dabei kann jedes Adapterstück mit einer an die horizontale Öffnung des Kastens ansetzbaren horizontalen Öffnung und einer Anschlussöffnung für die wegführende Leitung versehen und an den Führungsnuten des Kastens befestigbar sein.

Ausführungsbeispiele der Erfindung werden nachfolgend anhand von Zeichnunnäher erläutert; es zeigen: Fig. 1 ein erstes Beispiel eines Plattenkühlers ohne Anschlusselemente in einer Vorderansicht, Fig. 2 den Plattenkühler von Fig. 1 in der Draufsicht, Fig. 3A den Plattenkühler von Fig. 1 in der Seitenansicht, Fig. 3B einen Schnitt nach der Linie III-III in Fig. 1, Fig. 4A ein Detail B aus Fig. 3A, Fig. 4B ein Detail E aus Fig. 3B, Fig. 5 eine zweite Ausführungsform eines Plattenkühlers, der mit verschiedenen Anschlusselementen ausgestattet ist, in einer Vorderansicht, Fig. 6 einen Schnitt nach der Linie VI-VI in Fig. 5, Fig. 7 den mit Anschlusselementen ähnlich Fig. 5 ausgerüsteten Plattenkühler der Fig. 1-4 in einer Vorderansicht, Fig. 8 den mit teilweise anderen Anschlusselementen ausgerüsteten Plattenkühler der Fig. 1-4 in gesprengter Perspektive, Fig. 9 den mit Anschlusselementen in Form von Füßen ausgestatteten Plattenkühler der Fig. 1-4 in einer Vorderansicht, Fig. 10 den Plattenkühler der Fig. 9 in einer Seitenansicht, Fig. 11 den mit Anschlusselementen ähnlich Fig. 7 ausgerüsteten Plattenkühler der Fig. 1-4 in einer Vorderansicht, Fig. 12 einen Teilschnitt nach der Linie XII-XII in Fig. 11, Fig. 13 ein Detail G aus Fig. 12, die Fig. 14, 14A ein Anschlusselement in Form einer Verschlussplatte von der Seite des Anschlusses her gesehen in der Draufsicht bzw. Perspektive, und die Fig. 15, 15A das Anschlusselement der Fig. 14 von der gegenüberliegenden Seite her gesehen in der Draufsicht bzw. Perspektive.

Der Plattenkühler weist ein parallelepipedisches Paket aus beabstandeten Plattenkörpern 1 auf, welche vertikale Flüssigkeitskanäle 2 und dazwischen angeordnete Luftkanäle 3 einschließen. Die einzelnen Plattenkörper 1 sind als Strangpressprofile aus Aluminium ausgebildet. Das Paket der Plattenkörper 1 steht endseitig mit einem an seiner oberen Begrenzung angeordneten Verteilerkasten 4 und einem an seiner unteren Begrenzung angeordneten Sammelkasten 4' in Verbindung. Der Verteilerkasten 4 und der Sammelkasten 4' sind spiegelgleich ebenso als hohle Strangpressprofile aus Aluminium mit einem horizontalen Flüssigkeitskanal 5 ausgebildet. An ihren Rändern weisen die Kästen 4, 4' nach außen und oben bzw. außen und unten offene, im Querschnitt T-förmige Führungsnuten 6 auf, die über die gesamte Länge der Kästen 4, 4' durchlaufen. Die Kästen 4, 4' sind beiderends fluchtend mit dem Paket der Plattenkörper 1 seitlich abgeschlossen und weisen jeweils beiderends eine horizontale Öffnung 7 für den Anschluss einer wegführenden Flüssigkeitsleitung auf, die in den Figuren nicht dargestellt ist.

In den Fig. 1-4 sind die Anschlusselemente für diesen und andere Zwecke nicht eingezeichnet, welche an den T-förmigen Führungsnuten 6 befestigt werden können.

Die Fig. 5 und 6 zeigen eine zweite Ausführungsform eines Plattenkühlers, der mit einer ersten Garnitur solcher Anschlusselemente ausgestattet ist. Das in Fig. 5 oben links dargestellte Anschlusselement ist ein Adapterstück 8, welches eine mit der horizontalen Öffnung 7 des Verteilerkastens 4 fluchtende Öffnung 9 (Fig. 8), einen daran anschließenden vertikalen Flüssigkeitskanal 10 (Fig. 8) und einen damit verbundenen horizontalen Flüssigkeitskanal 11 aufweist. Das Adapterstück 8 weist im übrigen seitlich nach außen offene, im Querschnitt T-förmige Nuten 12 zum Anbringen weiterer Anschlusselemente für Leitungen oder Rohre auf, welche in den Figuren nicht dargestellt sind. Das Adapterstück 8 ist mittels in Schraubenmuttern 13 eingreifender Schrauben 14, die durch senkrechte Bohrungen 15 des Adapterstückes 8 hindurchgehen, an dem Verteilerkasten 4 befestigt. Die Schraubenmuttern 13 sind in den Führungsnuten 6 des Verteilerkastens 4 gehalten.

Das in Fig. 5 links unten dargestellte Anschlusselement und die in Fig. 5 oben mittig sowie rechts dargestellten Anschlusselemente sind Verschlussplatten 16, wie sie näher in den Fig. 14, 14A, 15 und 15A dargestellt sind. Die einzelnen Verschlussplatten 16 schließen diejenigen horizontalen Öffnungen 7 der Kästen 4, 4' dichtend ab, die nicht für einen Anschluss von wegführenden Leitungen benötigt werden. Sie sind ebenso wie die Adapterstücke 8 mittels in Schraubenmuttern 13 eingreifender Schrauben 14 an den Kästen 4, 4' befestigt, wobei die Schrauben 14 durch senkrechte Bohrungen 17 der Verschlussplatten 16 hindurchgehen. An ihrer an die horizontale Öffnung 7 des Kastens 4, 4' anschließenden Seite weisen die Verschlussplatten 16 eine Ringnut 18 zum Einlegen eines in der Zeichnung nicht dargestellten Dichtungsringes auf.

Das in Fig. 5 rechts unten dargestellte Anschlusselement ist ein Adapterstück 19 für einen unmittelbaren Schlauch- oder Rohranschluss und weist Bohrungen ähnlich wie das Adapterstück 8, jedoch keine seitlichen Nuten 12 auf. Das Adapterstück 19 ist analog wie die anderen Anschlusselemente 8 an dem Sammelkasten 4' befestigt.

Die in Fig. 7 sichtbaren Anschlusselemente sind Adapterstücke 8 bzw. 19 und Verschlussplatten 16, wie sie anhand der Fig. 5 beschrieben wurden, jedoch ist hier keine mittige Verschlussplatte 16 vorgesehen.

In Fig. 8 sind an der linken Kühlerseite längere Adapterstücke 8' ersichtlich, die analog wie die rechts dargestellten Adapterstücke 8 ausgeführt sind.

Der in den Fig. 9, 10 dargestellte Plattenkühler ist lediglich mit Anschlusselementen in Form von der Befestigung des Kühlers dienenden Füßen 20 gezeigt. Die Füße 20 sind analog wie die vorher erwähnten Adapterstücke 8, 19 und wie die Verschlussplatten 16 befestigt.

In den Fig. 11-13 ist insbesondere die in Fig. 11 rechts oben befindliche Verschlussplatte 16 näher ersichtlich.

Es versteht sich, dass die erfindungsgemäßen Ausführungsbeispiele im Rahmen der in den Ansprüchen definierten Erfindung verschiedentlich abgewandelt werden können, speziell was die Querschnittsausbildung der Führungsnuten und deren genaue Lage betrifft.

## Patentansprüche

1. Verteiler- (4) bzw. Sammelkasten (4') für einen von oben nach unten von einer Flüssigkeit durchströmten Plattenkühler, wobei der Kasten (4, 4') an den Enden eines parallelepipedischen Pakets aus beabstandeten Plattenkörpern (1) des Kühlers befestigbar ist, welche vertikale Flüssigkeitskanäle (2) und dazwischen angeordnete Luftkanäle (3) einschließen und wobei der Kasten (4; 4') als hohles, beiderends abgeschlossenes Strangpreßprofil aus Aluminium mit einem horizontalen Flüssigkeitskanal (5) sowie mit mindestens einer Öffnung (7) ausgebildet ist, die zu einer wegführenden Zuleitung bzw. zu einer wegführenden Ableitung führt und der Kasten (4; 4') nach außen offene, im Querschnitt T-förmige Führungsnuten (6) zum Anbringen von Kühleranschlußelementen aufweist, **dadurch gekennzeichnet, daß** an der Öffnung (7) wahlweise je eines von verschiedenen Anschlußelementen in Form einer Verschlußplatte (16) oder eines Adapterstückes (8; 19) mit einer mit der horizontalen Öffnung (7) fluchtenden horizontalen Öffnung (9) und einer Anschlußöffnung (11) für die wegführende Zuleitung bzw. Ableitung angeschlossen ist, wobei die Verschlußplatte (16) oder das Adapterstück (8; 19) mittels Schrauben (14) an dem Kasten (4; 4') befestigt ist, die von oben bzw. unten in den Führungsnuten (6) angeordnete Schraubenmuttern (13) eingreifen.

2. Plattenkühler für Flüssigkeiten, insbesondere Hydrauliköl, mit einem parallelepipedischen Paket aus beabstandeten Plattenkörpern (1), welche vertikale Flüssigkeitskanäle (2) und dazwischen angeordnete Luftkanäle (3) einschließen, **dadurch gekennzeichnet, daß** die Flüssigkeitskanäle (2) endseitig mit einem an ihrer oberen Begrenzung angeordneten Verteilerkasten (4) nach Anspruch 1 und einem an ihrer unteren Begrenzung angeordneten Sammelkasten (4') nach Anspruch 1 in Verbindung stehen.

3. Plattenkühler nach Anspruch 2, **dadurch gekennzeichnet, daß** die Anschlußöffnung (11) des Adapterstückes (8; 19) vertikal angeordnet ist.

4. Plattenkühler nach Anspruch 2 oder 3, **dadurch gekennzeichnet, daß** die Führungsnuten (6) über die gesamte Länge des jeweiligen Kastens (4, 4') durchlaufen.

5. Plattenkühler nach einem der Ansprüche 2 bis 4, **dadurch gekennzeichnet, daß** die Führungsnuten (6) an der Ober- bzw. Unterseite der Kästen (4, 4') an deren Rändern angeordnet sind, wobei die das Adapterstück (8; 19) bzw. die Verschlußplatte (16) haltenden Schrauben (14) von oben bzw. unten in in den Führungsnuten (6)angeordnete Schraubenmuttern (13) eingreifen.

6. Plattenkühler nach Anspruch 5, **dadurch gekennzeichnet, daß** das Adapterstück (8) und die Verschlußplatte (16) senkrechte Bohrungen (15) für die Befestigungsschrauben (14) aufweisen.

7. Plattenkühler nach einem der Ansprüche 2 bis 6, **dadurch gekennzeichnet, daß** wahlweise verschiedene Adapterstücke (8; 19) mit verschiedenen, in die gewünschte Richtung weisenden Anschlußöffnungen (11) einsetzbar sind.

8. Plattenkühler nach einem der Ansprüche 2 bis 7, **dadurch gekennzeichnet, daß** die Plattenkörper (1) als Strangpreßprofile aus Aluminium ausgebildet sind.

9. Plattenkühler nach einem der Ansprüche 2 bis 8, **dadurch gekennzeichnet, daß** der Verteilerkasten (4) und der Sammelkasten (4') spiegelgleich ausgebildet sind und beiderends seitlich mit dem Paket der Plattenkörper (1) fluchten.

10. Plattenkühler nach einem der Ansprüche 2 bis 9, **dadurch gekennzeichnet, daß** die Adapterstücke (8; 19) als Strangpreßprofile aus Aluminium ausgebildet sind und einen vertikalen Flüssigkeitskanal (10) aufweisen, der an die horizontale Öffnung (7) des jeweiligen Kastens (4, 4') anschließt, sowie einen an den vertikalen Flüssigkeitskanal (10) anschließenden horizontalen Flüssigkeitskanal (11), der an die, vorzugsweise vertikale, Anschlußöffnung für eine wegführende Leitung anschließt.

11. Plattenkühler nach einem der Ansprüche 2 bis 10, **dadurch gekennzeichnet, daß** die Adapterstücke (8) seitlich nach außen offene, im Querschnitt T-förmige Nuten (12) zum Anbringen weiterer Anschlußelemente für die wegführenden Leitungen oder Rohre aufweisen.

12. Plattenkühler nach einem der Ansprüche 2 bis 11, **dadurch gekennzeichnet, daß** an den Führungsnuten (6) des Sammelkastens (4') weitere Anschlußelemente in Form von der Befestigung des Kühlers dienenden Füßen (20) befestigbar sind.

## Claims

1. Distribution box (4) or collection box (4') for a plate cooler through which a liquid flows from top to bottom, it being possible for the box (4, 4') to be fastened to the ends of a parallelepipedal set of spaced apart plate bodies (1) of the cooler, which bodies enclose vertical liquid channels (2) and air ducts (3) arranged therebetween and the box (4; 4') being designed as a hollow aluminium extruded section that is closed at both ends and has a horizontal liquid channel (5) and has at least one opening (7) that leads to an outgoing feed line or to an outgoing discharge line and the box (4; 4') having outwardly open guide grooves (6), which are T-shaped in cross section, for attaching cooler connection elements, **characterised in that** optionally in each case one of various connection elements in the form of a closure plate (16) or an adapter piece (8; 19), which has a horizontal opening (9) that is aligned with the horizontal opening (7) and has a connection opening (11) for the outgoing feed line or discharge line, is connected to the opening (7), it being possible to fasten the closure plate (16) or the adapter piece (8; 19) to the box (4; 4') by means of screws (14) that engage, from above or from below, nuts (13) arranged in the guide grooves (6).

2. Plate cooler for liquids, in particular hydraulic oil, comprising a parallelepipedal set of spaced apart plate bodies (1) which enclose vertical liquid channels (2) and air ducts (3) arranged therebetween, **characterised in that** the ends of the liquid channels (2) are in communication with a distribution box (4) according to claim 1 arranged at the upper boundary of said channels and with a collection box (4') according to claim 1 arranged at the lower boundary of said channels.

3. Plate cooler according to claim 2, **characterised in that** the connection opening (11) in the adapter piece (8; 19) is arranged vertically.

4. Plate cooler according to either claim 2 or claim 3, **characterised in that** the guide grooves (6) extend through the entire length of each box (4, 4').

5. Plate cooler according to any of claims 2 to 4, **characterised in that** the guide grooves (6) are arranged in the edges of the top or bottom side of the boxes (4, 4'), the screws (14) that hold the adapter piece (8; 19) or the closure plate (16) engaging, from above or below, in nuts (13) arranged in the guide grooves (6).

6. Plate cooler according to claim 5, **characterised in that** the adapter piece (8) and the closure plate (16) have vertical bores (15) for the fastening screws (14).

7. Plate cooler according to any of claims 2 to 6, **characterised in that** optionally various adapter pieces (8; 19) having various connection openings (11) facing the desired direction can be used.

8. Plate cooler according to any of claims 2 to 7, **characterised in that** the plate bodies (1) are designed as extruded aluminium sections.

9. Plate cooler according to any of claims 2 to 8, **characterised in that** the distribution box (4) and the collection box (4') are designed symmetrically and are aligned laterally with both ends of the set of plate bodies (1).

10. Plate cooler according to any of claims 2 to 9, **characterised in that** the adapter pieces (8; 19) are designed as extruded aluminium sections, have a vertical liquid channel (10) which connects to the horizontal opening (7) in the relevant box (4, 4') and have a horizontal liquid channel (11) which connects to the vertical liquid channel (10) and connects to the, preferably vertical, connection opening for an outgoing line.

11. Plate cooler according to any of claims 2 to 10, **characterised in that** the adapter pieces (8) have laterally outwardly open grooves (12), which are T-shaped in cross section, for attaching additional connection elements for the outgoing lines or pipes.

12. Plate cooler according to any of claims 2 to 11, **characterised in that** additional connection elements in the form of feet (20) used for fastening the cooler can be fastened to the guide grooves (6) in the collection box (4').

## Revendications

1. Boîte de distribution (4) ou collectrice (4') pour un refroidisseur à plaques traversé de haut en bas par un liquide, la boîte (4, 4') pouvant être fixée aux extrémités d'un ensemble parallélépipédique constitué de corps de plaque espacés (1) du refroidisseur, lesquels renferment des canaux de liquide verticaux (2) et des canaux d'air (3) disposés entre ceux-ci, et la boîte (4 ; 4') étant réalisée sous forme de profilé extrudé creux en aluminium fermé à ses deux extrémités et comprenant un canal de liquide horizontal (5) ainsi qu'au moins une ouverture (7) qui mène jusqu'à une conduite d'amenée s'éloignant ou jusqu'à une conduite d'évacuation s'éloignant, et la boîte (4 ; 4') comprenant des rainures de guidage (6) ouvertes vers l'extérieur et en forme de T en section transversale pour installer des éléments de raccordement de refroidisseur, **caractérisée en ce qu'**à l'ouverture (7) se raccorde sélectivement respectivement l'un parmi différents éléments de raccordement se présentant sous la forme d'une plaque de fermeture (16) ou d'une pièce adaptatrice (8 ; 19) comportant une ouverture horizontale (9) dans l'alignement de l'ouverture horizontale (7) et une ouverture de raccordement (11) pour la conduite d'amenée ou la conduite d'évacuation s'éloignant, la plaque de fermeture (16) ou la pièce adaptatrice (8 ; 19) étant fixée à la boîte (4 ; 4') au moyen de vis (14) qui viennent en prise par le haut ou par le bas dans des écrous (13) disposés dans les rainures de guidage (6).

2. Refroidisseur à plaques pour liquides, en particulier pour de l'huile hydraulique, comprenant un ensemble parallélépipédique constitué de corps de plaque espacés (1), lesquels renferment des canaux de liquide verticaux (2) et des canaux d'air (3) disposés entre ceux-ci, **caractérisé en ce que** les canaux de liquide (2) sont, à leurs extrémités, en liaison avec une boîte de distribution (4), selon la revendication 1, disposée au niveau de leur limite supérieure et avec une boîte collectrice (4'), selon la revendication 1, disposée au niveau de leur limite inférieure.

3. Refroidisseur à plaques selon la revendication 2, **caractérisé en ce que** l'ouverture de raccordement (11) de la pièce adaptatrice (8 ; 19) est disposée verticalement.

4. Refroidisseur à plaques selon la revendication 2 ou 3, **caractérisé en ce que** les rainures de guidage (6) s'étendent sur toute la longueur de la boîte respective (4, 4').

5. Refroidisseur à plaques selon l'une des revendications 2 à 4, **caractérisé en ce que** les rainures de guidage (6) sur le côté supérieur ou le côté inférieur de la boîte (4, 4') sont disposées au niveau de leurs bords, les vis (14) retenant la pièce adaptatrice (8 ; 19) ou la plaque de fermeture (16) venant en prise par le haut ou par le bas dans des écrous (13) disposés dans les rainures de guidage (6).

6. Refroidisseur à plaques selon la revendication 5, **caractérisé en ce que** la pièce adaptatrice (8) et la plaque de fermeture (16) comprennent des alésages verticaux (15) pour les vis de fixation (14) .

7. Refroidisseur à plaques selon l'une des revendications 2 à 6, **caractérisé en ce que** différentes pièces adaptatrices (8 ; 19) dotées de différentes ouvertures de raccordement (11) orientées dans la direction souhaitée peuvent être utilisées sélectivement.

8. Refroidisseur à plaques selon l'une des revendications 2 à 7, **caractérisé en ce que** les corps de plaques (1) sont réalisés sous forme de profilés extrudés en aluminium.

9. Refroidisseur à plaques selon l'une des revendications 2 à 8, **caractérisé en ce que** la boîte de distribution (4) et la boîte collectrice (4') sont réalisées de manière symétrique et sont en alignement latéralement aux deux extrémités avec l'ensemble de corps de plaque (1).

10. Refroidisseur à plaques selon l'une des revendications 2 à 9, **caractérisé en ce que** les pièces adaptatrices (8 ; 19) sont réalisées sous forme de profilés extrudés en aluminium et comprennent un canal de liquide vertical (10) qui se raccorde à l'ouverture horizontale (7) de la boîte respective (4, 4'), ainsi qu'un canal de liquide horizontal (11) se raccordant au canal de liquide vertical (10), lequel canal de liquide horizontal se raccorde à l'ouverture de raccordement de préférence verticale pour une conduite s'éloignant.

11. Refroidisseur à plaques selon l'une des revendications 2 à 10, **caractérisé en ce que** les pièces adaptatrices (8) comprennent des rainures (12) ouvertes latéralement vers l'extérieur et en forme de T en section transversale pour installer d'autres éléments de raccordement pour les conduites ou tubes s'éloignant.

12. Refroidisseur à plaques selon l'une des revendications 2 à 11, **caractérisé en ce que** d'autres éléments de raccordement sous forme de pieds (20) servant à la fixation du refroidisseur peuvent être fixés aux rainures de guidage (6) de la boîte collectrice (4').
